# EUROPÄISCHE PATENTSCHRIFT

(11) **EP 3 543 408 B1**
(45) Veröffentlichungstag und Bekanntmachung des Hinweises auf die Patenterteilung: **21.10.2020**
(21) Anmeldenummer: 18163075.7
(22) Anmeldetag: 21.03.2018
(51) Int. Cl.: E02D 17/13, E02F 3/20

(54) **SCHLITZWANDFRÄSE UND VERFAHREN ZUM ERSTELLEN EINES FRÄSSCHLITZES IM BODEN**
SLURRY WALL MILL AND METHOD FOR CREATING A MILLED SLIT IN THE GROUND
ENGIN DE FRAISAGE POUR CREUSER DES TRANCHÉES DANS LE SOL ET PROCÉDÉ DE CREUSAGE DES TRANCHÉES DANS LE SOL

(43) Veröffentlichungstag der Anmeldung: 25.09.2019
(73) Patentinhaber: BAUER Spezialtiefbau GmbH, 86529 Schrobenhausen (DE)
(72) Erfinder: Domanski, Thomas, 47410 Petaling Jaya, Selangor Darul Ehsan (MY); Van der Waal, Karl, 40460 Shah Alam, Selangor Darul Ehsan (MY)
(74) Vertreter: Wunderlich & Heim Patentanwälte Partnerschaftsgesellschaft mbB

(56) Entgegenhaltungen:
- EP-A1- 1 452 645
- EP-A1- 2 703 565
- DE-A1- 2 300 446

## Beschreibung

Die Erfindung betrifft eine Schlitzwandfräse zum Erstellen eines Frässchlitzes im Boden mit einem Fräsrahmen, mindestens einem Paar von Fräsrädern, welche drehbar an dem Fräsrahmen gelagert und angetrieben sind, wobei jedes Fräsrad entlang seines Außenumfangs eine Vielzahl von Fräszähnen aufweist, und einer Zuführ- und/oder Abführeinrichtung zum Zuführen einer Fräsflüssigkeit in den beziehungsweise aus dem Frässchlitz im Bereich der Fräsräder, gemäß dem Oberbegriff des Anspruchs 1.

Weiterhin betrifft die Erfindung ein Verfahren zum Erstellen eines Frässchlitzes im Boden mit einer solchen Schlitzwandfräse, wobei die Fräsräder drehend angetrieben werden und die Schlitzwandfräse in den Boden abgeteuft und Bodenmaterial abgefräst wird, wobei der Frässchlitz im Boden erstellt wird, gemäß dem Oberbegriff des Anspruchs 12.

Eine gattungsgemäße Schlitzwandfräse mit einer Reinigungsvorrichtung für die Fräsräder geht aus der EP 2 703 565 A1 hervor.

Solche Schlitzwandfräsen werden zur Erstellung von sogenannten Schlitzwänden oder Dichtwänden eingesetzt, welche etwa zur Sicherung oder Abdichtung von Baugruben benötigt werden. Mittels einer Schlitzwandfräse wird dabei ein erster Frässchlitz erstellt, welcher mit einer aushärtbaren Masse verfüllt wird. Diese Masse härtet zu einem Schlitzwandsegment aus. Durch eine Aneinanderreihung mehrerer Schlitzwandsegmente kann so eine Schlitzwand in einer gewünschten Größe erstellt werden.

Aus der EP 1 452 645 A1 geht eine weitere Schlitzwandfräse zum Erstellen einer Schlitzwand im Boden hervor. Zwischen den zwei Fräsradpaaren mündet eine Zuführeinrichtung, mittels welcher eine abbindbare Flüssigkeit in den Frässchlitz in den Bereich zwischen den Fräsrädern eingeleitet werden kann. Die zugeführte abbindbare Flüssigkeit wird dabei durch die Drehbewegung der Fräsräder mit dem abgefrästen Bodenmaterial zu einer aushärtbaren Masse vermengt, welche dann zu dem Schlitzwandsegment aushärten kann. Bei diesem bekannten Verfahren wird das abgefräste Bodenmaterial unmittelbar in situ im Frässchlitz zu der aushärtbaren Masse vermengt.

Ein anderes Verfahren zum Herstellen eines Schlitzwandsegmentes im Boden geht aus der DE 41 41 629 A1 hervor. Bei der hierfür eingesetzten Schlitzwandfräse ist zwischen den Fräsrädern eine Abführeinrichtung vorgesehen, mit welcher das abgefräste Bodenmaterial unmittelbar mit im Frässchlitz befindender Stützflüssigkeit nach über Tage abgesaugt wird. Die abgesaugte Suspension kann in einer Trenneinrichtung von Bodenmaterial entreichert und wieder in einen oberen Bereich des Frässchlitzes rückgeführt werden. Die Suspension kann dabei so aufbereitet werden, dass diese eine aushärtbare Masse darstellt, welche im Frässchlitz zu dem Schlitzwandsegment aushärtet.

Beim Erstellen eines Frässchlitzes mittels einer Schlitzwandfräse besteht grundsätzlich das Problem, dass beim Fräsen in bindigen Böden, also beispielsweise in Ton, Schluff, Tonstein etc., der durch die Fräsräder abgetragene Boden an den Fräszähnen der Fräsräder anhaftet und die Fräsräder so verkleben kann. Dies kann dazu führen, dass das Verkleben so stark ist, dass die Schlitzwandfräse aus dem Frässchlitz herausgezogen werden muss, um die Fräsräder mechanisch zu reinigen. Da Frässchlitze eine Tiefe von 40 Metern und mehr erreichen können, stellt dies einen hohen zeitlichen Aufwand und damit einen ökonomischen Nachteil dar. Die Tagesfräsleistung einer Schlitzwandfräse kann dadurch merklich herabgesetzt werden.

Zum Lösen von anhaftendem Bodenmaterial zwischen ringförmigen Reihen von Fräszähnen an einem Fräsrad ist es etwa aus der EP 2 685 007 A1 bekannt, am Fräsradrahmen sogenannte Räumerplatten zu befestigen, welche in die Zwischenräume zwischen die ringförmigen Reihen von Fräszähnen hineinragen. Allerdings müssen die Räumerplatten einen gewissen Abstand von den Fräsrädern und den Fräszähnen einhalten, so dass hierdurch nur ein teilweises Entfernen von anhaftendem Bodenmaterial erreicht werden kann.

Der Erfindung liegt die **Aufgabe** zugrunde, eine Schlitzwandfräse und ein Verfahren zum Erstellen eines Frässchlitzes im Boden anzugeben, mit welchen ein Frässchlitz besonders effizient hergestellt werden kann.

Die Aufgabe wird nach der Erfindung durch eine Schlitzwandfräse mit den Merkmalen des Anspruchs 1 und durch ein Verfahren mit den Merkmalen des Anspruchs 12 gelöst. Bevorzugte Ausführungsformen der Erfindung sind in den abhängigen Ansprüchen angegeben.

Bei der erfindungsgemäßen Schlitzwandfräse ist vorgesehen, dass beabstandet von der Zuführ- und/oder Abführeinrichtung eine Reinigungsvorrichtung zum Reinigen der Fräsräder im Fräsbetrieb mit einem Reinigungsfluid vorgesehen ist und dass die Reinigungsvorrichtung eine Vielzahl von Reinigungsdüsen aufweist, welche auf den Außenumfang zumindest eines Fräsrades gerichtet sind und zum Einspritzen des Reinigungsfluides zum Lösen von anhaftendem Bodenmaterial ausgebildet sind.

Ein Aspekt der Erfindung besteht darin, beabstandet oder getrennt von der Zuführ- und/oder Abführeinrichtung für eine Fräsflüssigkeit eine Reinigungsvorrichtung vorzusehen, durch welche mittels eines Reinigungsfluides die Fräsräder im Fräsbetreib gereinigt werden können. Mittels eines Reinigungsfluides können die Fräsräder und insbesondere die Fräszähne besonders zuverlässig und ohne wesentlichen Verschleiß im Fräsbetrieb gereinigt werden, bei dem die Fräsräder rotieren und Bodenmaterial abarbeiten.

Dabei ist es ein Aspekt der Erfindung, dass die Reinigungsvorrichtung eine Vielzahl von Reinigungsdüsen aufweist, welche auf den Außenumfang zumindest eines Fräsrades gerichtet sind und zum Einspritzen des Reinigungsfluides zum Lösen von an den Fräszähnen anhaftendem Bodenmaterial ausgebildet sind. Das Reinigungsfluid kann dabei eine Flüssigkeit oder ein Gas oder ein Gas- Flüssigkeitsgemisch sein. Die Reinigungsdüsen sind dabei von der Zuführeinrichtung für Fräsflüssigkeit beabstandet, welche zum Betrieb der Fräse eine relativ große Menge an Fräsflüssigkeit bei einem Fräsverfahren mit in situ-Vermischung in den Frässchlitz zuführt. Durch die Anordnung einer Vielzahl von Reinigungsdüsen, welche speziell auf die Fräsräder und insbesondere die Fräszähne und Zahnhalter ausgerichtet sind, kann ein gezieltes Lösen von anhaftendem Bodenmaterial erreicht werden. Hierdurch weisen die Fräsräder auch bei längeren Betriebszeiten beim Abfräsen von bindigem Bodenmaterial eine weitgehend gleichbleibend hohe Fräsleistung auf, ohne dass der Fräsbetrieb für eine Reinigung der Schlitzwandfräse über Tage unterbrochen werden müsste. Dies erhöht nicht nur die Tagesfräsleistung einer Fräse, sondern führt auch zu einer verbesserten Qualität der aushärtbaren Masse im Frässchlitz, da der Frässchlitz vorzugsweise in einem Hub der Schlitzwandfräse bearbeitet werden kann. Zudem reduziert sich der Fräswiderstand und damit der Energieverbrauch.

Eine bevorzugte Ausführungsform der erfindungsgemäßen Schlitzwandfräse besteht darin, dass zwei Paare von Fräsrädern vorgesehen sind und dass die Zuführ- und/oder Abführeinrichtung in einer Mitte zwischen den beiden Fräsrädern angeordnet ist. Die Fräsräder eines Paares sind dabei um eine gemeinsame Drehachse drehbar gelagert. Die Drehachse ist dabei vorzugsweise horizontal im Fräsbetrieb angeordnet. Die Drehachsen der beiden Paare sind parallel angeordnet. Die Zuführ- und/oder Abführeinrichtung ist dabei in der Mitte zwischen den beiden Fräsrädern angeordnet, so dass die Fräsflüssigkeit mittig zugeführt beziehungsweise abgeführt werden kann. Die Reinigungsvorrichtung mit den Reinigungsdüsen für die einzelnen Fräsräder sind dabei jeweils von der Mitte seitlich zu den jeweiligen Fräsrädern beabstandet angeordnet.

In einer einfachen Ausführung können feste Reinigungsdüsen vorgesehen sein. Insbesondere zur Einstellung an veränderte Böden und Zahnanordnungen ist es nach einer Weiterbildung der Erfindung bevorzugt, dass die Reinigungsdüsen verstellbar gelagert sind. Es können dabei beispielsweise Kugeldüsen vorgesehen sein, die mittels einer entsprechenden Überwurfmutter in einer eingestellten Position festgespannt werden können.

Gemäß einer weiteren Ausbildung der Erfindung ist es vorteilhaft, dass die Reinigungsvorrichtung Düsenschienen aufweist, wobei jeweils eine Düsenschiene entlang des Außenumfangs von jedem Fräsrad angeordnet ist und etwa parallel zur Drehachse des Fräsrades verläuft. Grundsätzlich können je Fräsrad auch mehrere Düsenschienen vorgesehen sein. Eine Düsenschiene kann als eine sogenannte common rail bezeichnet werden, welche über eine Zuführleitung von einer zentralen Druckerzeugungseinrichtung, insbesondere einer Einspritzpumpe, mit Reinigungsfluid versorgt wird. Über entsprechende Einstellventile an den einzelnen Reinigungsdüsen oder den Düsenschienen können auch unterschiedliche Einspritzmengen und Einspritzdrücke an den einzelnen Reinigungsdüsen vorgesehen und eingestellt werden.

Eine solche Schlitzwandfräse ist vorzugsweise dadurch weitergebildet, dass an der Düsenschiene stabförmige Reinigungsschienen angebracht sind, dass die Fräszähne an einem Fräsrad in ringförmigen Fräszahnreihen angeordnet sind, welche unter Ausbildung von ringförmigen Zwischenraumen zueinander axial beabstandet sind, und dass die stabförmigen Reinigungsdüsen in die ringförmigen Zwischenräume hineinragen. Insbesondere beim Abfräsen von bindigen Böden werden Fräsräder eingesetzt, bei welchen die Fräszähne in axial zueinander versetzten ringförmigen Fräszahnreihen am Außenumfang eines Fräsrades angeordnet sind. Zwischen den ringförmigen Fräszahnreihen werden ringförmige Zwischenräume gebildet, in die die stabförmigen Reinigungsdüsen hineinragen. Die stabförmigen Reinigungsdüsen erstrecken sich dabei von der jeweiligen Düsenschiene in Richtung zur Fräsradmitte. Die stabförmigen Reinigungsdüsen können eine Düsenöffnung oder auch mehrere Düsenöffnungen aufweisen, so dass gezielte Düsenstrahlen auf die Fräszähne in den Fräszahnreihen oder den Außenumfang der Fräsräder gerichtet werden können. An den Reinigungsöffnungen können verstellbare Düsen vorgesehen sein.

Eine besonders gute Reinigung wird nach der Erfindung dadurch erreicht, dass am Fräsrahmen Räumerplatten zum Abstreifen von anhaftendem Bodenmaterial von den Fräsrädern angeordnet sind. Räumerplatten sind grundsätzlich aus dem Stand der Technik bekannt. Es handelt sich hierbei um mechanische Abstreifeinrichtungen, die vorzugsweise in die ringförmigen Zwischenräume zwischen den ringförmigen Fräszahnreihen reichen, um dort befindliches Bodenmaterial aus den Zwischenräumen abzustreifen. Allerdings sind die mechanischen Räumerplatten in einem gewissen Abstand zu den Fräszahnreihen anzuordnen, um im Fräsbetreib Kollisionen zu vermeiden, die aufgrund von Schwingungen der einzelnen Maschinenteile im Betreib auftreten könnten. Ergänzend zu dieser mechanischen Reinigung kann verbliebenes Restbodenmaterial durch das Reinigungsfluid mit der erfindungsgemäßen Reinigungsvorrichtung entfernt werden.

Nach der Erfindung ist vorgesehen, dass die Reinigungsdüsen in die Räumerplatten integriert oder nahe zu diesen angebracht sind. So können die Räumerplatten selbst als hohle Platten ausgebildet sein, wobei der Hohlraum als Zuführung von Reinigungsfluid zu den Reinigungsdüsen an den Räumerplatten dient. Alternativ können insbesondere die stabförmigen Reinigungsdüsen an einer

Außenseite der Räumerplatten angebracht sein, um verbliebenes restliches Bodenmaterial von den Fräszähnen zu entfernen.

Eine besonders gute Reinigung wird gemäß einer Ausführungsvariante der Erfindung dadurch erzielt, dass die Düsenschienen über Zuleitungen mit mindestens einer Einspritzpumpe verbunden sind, mit der das Reinigungsfluid unter Druck einspritzbar ist. Die Einspritzpumpe kann über Tage oder am Fräsrahmen der Schlitzwandfräse angeordnet sein.

Dabei ist es nach einer Ausgestaltungsvariante der Erfindung bevorzugt, dass eine Steuereinrichtung vorgesehen ist, mit der der Einspritzdruck und/oder eine Einspritzmenge des Reinigungsfluides einstellbar ist. Hierbei kann abhängig von der Adhäsionseigenschaft des abzufräsenden Bodenmaterials ein ausreichender Einspritzdruck und eine ausreichende Einspritzmenge an Reinigungsfluid eingestellt werden, um die Fräszähne zuverlässig von Bodenmaterial zu reinigen. Gleichzeitig kann über die Steuereinrichtung im Bereich der Fräsräder auch ein gewünschter Druck eingestellt werden, der sich positiv auf das Fräsen und das Vermischen von abgefrästem Bodenmaterial mit Fräsflüssigkeit auswirken kann.

Grundsätzlich kann als Reinigungsfluid ein Gas oder eine beliebige Flüssigkeit eingesetzt werden. Besonders vorteilhaft ist es nach einer Weiterbildung der Erfindung, dass das Reinigungsfluid der Fräsflüssigkeit entspricht. Insbesondere kann das Reinigungsfluid eine aushärtbare Suspension, insbesondere eine Zementsuspension, sein, die zum Ablösen von Bodenmaterial eingesetzt wird. Dabei kann das unter Druck eingespritzte Reinigungsfluid gleichzeitig ein Vermischen des abgefrästen Bodenmaterials unterstützen, so dass sich insbesondere bei einem in situ-Verfahren eines besonders gute aushärtbare Suspension zum Bilden des Schlitzwandelementes einstellt. Als Reinigungsfluid kann auch Wasser vorgesehen werden, um etwa am Ende eines Betriebstages die Fräsräder durch die Reinigungsvorrichtung außerhalb des Frässchlitzes zu reinigen.

Eine weitere bevorzugte Ausführungsform der Erfindung besteht darin, dass die Zuführeinrichtung eine Zuführpumpe zum Zuführen der Fräsflüssigkeit aufweist, wobei die Fräsflüssigkeit und das Reinigungsfluid mit den Fräsrädern im Frässchlitz mit abgefrästem Bodenmaterial zu einer aushärtbaren Suspension vermischt werden. Bei einer solchen Schlitzwandfräse für ein in situ Fräs- und Mischverfahren wird vorzugsweise als Reinigungsfluid die Fräsflüssigkeit verwendet. Die Zuführpumpe am Fräsrahmen kann dabei sowohl die Fräsflüssigkeit zu der Zuführeinrichtung als auch das Reinigungsfluid zu den Reinigungsdüsen leiten. Hierdurch kann ein besonders effizienter Aufbau der Schlitzwandfräse erreicht werden.

Alternativ kann nach einer Weiterbildung der Erfindung vorgesehen sein, dass die Abführeinrichtung eine Absaugpumpe aufweist, mit welcher Fräsflüssigkeit mit dem Reinigungsfluid und abgefrästem Bodenmaterial aus dem Frässchlitz abgesaugt wird. Bei diesem Fräsverfahren wird über einen sogenannten Saugkasten am unteren Ende der Schlitzwandfräse mittels der Absaugpumpe und der Abführeinrichtung, welche eine oder mehrere Absaugöffnungen aufweist, aus dem Frässchlitz Fräsflüssigkeit unterhalb des Fräsrahmens abgesaugt.

Weiterhin ist es bei einer erfindungsgemäßen Schlitzwandfräse bevorzugt, dass an einem oberen Ende des Fräsrahmens ein Seil oder eine Stange angebracht ist, mit welcher die Schlitzwandfräse an einem Trägergerät aufgehängt und vertikal verstellbar ist. Eine Reinigung der Fräsräder im Fräsbetrieb kann dabei sowohl beim Abfräsen des Bodenmaterials als auch während einer Hubbewegung mittels des Seils oder der Stange erfolgen.

Das erfindungsgemäße Verfahren zum Fräsen eines Frässchlitzes im Boden mit der vorgenannten Schlitzwandfräse ist dadurch gekennzeichnet, dass beim Fräsen über eine Reinigungsvorrichtung ein Reinigungsfluid auf den Außenumfang der Fräsräder gespritzt wird, wobei an den Fräsrädern anhaftendes Bodenmaterial gelöst wird. Mit dem erfindungsgemäßen Verfahren können die zuvor beschriebenen Vorteile beim Einsatz einer erfindungsgemäßen Schlitzwandfräse erreicht werden.

Die Erfindung wird nachfolgend anhand eines bevorzugten Ausführungsbeispiels näher beschrieben, welches schematisch in den Figuren dargestellt ist. In den Figuren zeigen:
- Fig. 1: eine perspektivische Ansicht eines unteren Teiles einer erfindungsgemäßen Schlitzwandfräse mit den Fräsrädern;
- Fig. 2: eine Vorderansicht der Schlitzwandfräse von Fig. 1;
- Fig. 3: eine Seitenansicht der Schlitzwandfräse der Figuren 1 und 2;
- Fig. 4: eine Ansicht der Schlitzwandfräse von den Figuren 1 bis 3 von unten; und
- Fig. 5: eine perspektivische Ansicht eines Teils der Reinigungsvorrichtung für die Fräsräder.

Eine erfindungsgemäße Schlitzwandfräse 10 mit einem Fräsrahmen 12 ist in den Figuren 1 bis 4 in den verschiedenen Ansichten dargestellt. An einem unteren Ende des Fräsrahmens 12, welcher nur teilweise dargestellt ist, sind an einem ersten Getriebeschild 11a paarweise erste Fräsräder 14 drehbar um eine gemeinsame Drehachse und an einem zweiten Getriebeschild 11 b ein Paar zweite Fräsräder 15 gemeinsam um eine andere Drehachse drehbar gelagert. Die Fräsräder 14, 15 weisen jeweils eine trommelförmige Nabe 17 auf, an deren Außenumfang eine Vielzahl von Fräszähnen 20 mit Fräszahnhaltern 18 angebracht sind. Die Fräszähne 20 sind lösbar in den Fräszahnhaltern 18 gelagert. Die Fräszahnhalter 18 mit den Fräszähnen 20 sind dabei entlang des Außenumfangs jedes Fräsräder 14, 15 in ringförmigen Fräszahnreihen 22 angeordnet, wie anschaulich aus den Figuren 3 und 4 hervorgeht. Die einzelnen Fräszahnreihen 22 sind dabei axial voneinander beabstandet, so dass zwischen diesen ringförmige Zwischenräume 24 gebildet sind.

Im Fräsbetrieb können sich an den Fräszähnen 20, den Fräszahnhaltern 18 und in den Zwischenräumen 24 zwischen den Fräszähnen 20 beziehungsweise den Fräszahnhaltern 18 Bodenmaterialien anheften, insbesondere beim Abfräsen von bindigem Boden, etwa Ton. Zum Entfernen von anhaftendem Bodenmaterial sind an der Unterseite des Fräsrahmens 12 plattenförmige Räumerplatten 50 befestigt, die kammartig in die ringförmigen Zwischenräume 24 zwischen den Fräszähnen 20 eingreifen, um anhaftendes Bodenmaterial mechanisch abzustreifen. Die Räumerplatten 50 sind dabei zu beiden Seiten einer mittigen Abführeinrichtung 30 angebracht, welche zum Absaugen von Fräsflüssigkeit aus dem erstellten Frässchlitz ausgebildet ist. Die Abführeinrichtung 30 weist dabei einen sich parallel zu den Drehachsen erstreckenden, sich nach untern verjüngenden Saugkasten 32 auf. An seiner Unterseite ist der Saugkasten 32 mit einer Vielzahl von Absaugöffnungen 34 versehen, wie anschaulich Fig. 3 zu entnehmen ist.

Die in den Figuren 1 bis 4 dargestellte Schlitzwandfräse 10 ist dabei zum Ausführen eines Fräsverfahrens ausgebildet, bei welchem das abgetragene Bodenmaterial zusammen mit umgebender Stütz- oder Fräsflüssigkeit aus dem Arbeitsbereich der Fräsräder 14, 15 abgesaugt und nach über Tage abgefördert wird. Alternativ kann anstelle der Abführeinrichtung 30 auch eine entsprechende Zuführeinrichtung 30 vorgesehen sein, durch welche Fräsflüssigkeit in den Bereich zwischen den Fräsrädern 14, 15 zugeleitet wird. Eine derartige Schlitzwandfräse 10 wäre zum Durchführen eines Fräsverfahrens ausgebildet, bei dem in situ im Frässchlitz das abgetragene Bodenmaterial zusammen mit der Fräsflüssigkeit zu einer Suspension vermengt wird, die vorzugsweise nach Entfernen der Schlitzwandfräse 10 aus dem Frässchlitz aushärtet und so zu einem Schlitzwandsegment oder Schlitzwandpaneel für eine Schlitzwand aushärtet.

Gemäß der Erfindung ist zu beiden Seiten beabstandet zu der Abführeinrichtung 30 eine Reinigungseinrichtung 40 mit Reinigungsdüsen 46 angeordnet, welche auf den Außenumfang der Fräsräder 14, 15 gerichtet sind. Ein Teil der Reinigungsvorrichtung 40 ist vergrößert in Fig. 5 dargestellt. Die Reinigungsvorrichtung 40 weist zwei klammerartige Halterahmen 41 auf, von denen ein Halterahmen 41 in Fig. 5 gezeigt ist. Am unteren Ende des U-förmigen Halterahmens 41 ist dabei jeweils eine Düsenschiene 42 angebracht, welche beabstandet von der Abführeinrichtung 30 ist und parallel zu den Drehachsen der Fräsräder 14, 15 gerichtet ist. Die zwei Düsenschienen 42 von jeweils zwei gegenüberliegenden Fräsrädern 14, 15 sind über eine nur teilweise dargestellte Zuführleitung 44 mit einer nicht-dargestellten Zuführpumpe verbunden. Über die Zuführpumpe kann über die Zuführleitungen 44 zu den Düsenschienen 42 ein Reinigungsfluid, insbesondere eine Flüssigkeit unter Druck zugeführt werden.

An einer Unterseite der Düsenschienen 42 sind über Spannmuttern 48 verstellbar stabförmige Reinigungsdüsen 46 angebracht. Durch die Spannmuttern 48 können die Reinigungsdüsen 46 gelöst und zumindest bereichsweise in ihrer Ausrichtung verändert und so auf die jeweilige Anordnung von Fräszähnen 20 an den Fräsrädern 14, 15 eingestellt werden. Die Reinigungsdüsen 46 weisen Düsenöffnungen auf, aus welchen unter Druck das Reinigungsfluid austritt, um an den Fräszähnen 20 und den Fräszahnhaltern 18 anhaftendes Bodenmaterial im Fräsbetrieb zu lösen. Die Reinigungsdüsen 46 greifen dabei kammartig in die ringförmigen Zwischenräume 24 ein.

Die Zuführpumpe zum Einspritzen des Reinigungsfluides in die Reinigungsdüsen 46 kann vorzugsweise am Fräsrahmen 12 der Schlitzwandfräse 10 angeordnet sein. Vorzugsweise kann als Reinigungsfluid die Fräsflüssigkeit verwendet werden, die sich im Frässchlitz befindet.

Mit der beschriebenen erfindungsgemäßen Schlitzwandfräse 10 kann das zuvor beschriebene Verfahren zur Erstellung eines Frässchlitzes im Boden durchgeführt werden, wobei im Fräsbetrieb bei drehenden Fräsrädern 14, 15 anhaftendes Bodenmaterial von den Fräsrädern 14, 15 durch die Reinigungsvorrichtung 40 gelöst werden kann.

## Patentansprüche

1. Schlitzwandfräse zum Erstellen eines Frässchlitzes im Boden mit
- einem Fräsrahmen (12),
- mindestens einem Paar von Fräsrädern (14, 15), welche drehbar an einem unteren Ende des Fräsrahmens (12) gelagert und angetrieben werden, wobei jedes Fräsrad (14, 15) entlang seines Außenumfangs eine Vielzahl von Fräszähnen (20) aufweist, und
- einer Zuführ- und/oder Abführeinrichtung (30) zum Zuführen beziehungsweise Abführen einer Fräsflüssigkeit in beziehungsweise aus dem Frässchlitz im Bereich der Fräsräder (14, 15),
- wobei beabstandet von der Zuführ- und/oder Abführeinrichtung (30) eine Reinigungsvorrichtung (40) zum Reinigen der Fräsräder (14, 15) im Fräsbetrieb mit einem Reinigungsfluid vorgesehen ist und
- wobei die Reinigungsvorrichtung (40) eine Vielzahl von Reinigungsdüsen (46) aufweist, welche auf den Außenumfang zumindest eines Fräsrades (14, 15) gerichtet sind und zum Einspritzen des Reinigungsfluides zum Lösen von anhaftendem Bodenmaterial ausgebildet sind,
**dadurch gekennzeichnet,**
- **dass** am Fräsrahmen (12) Räumerplatten (50) zum Abstreifen von anhaftendem Bodenmaterial von den Fräsrädern (14, 15) angeordnet sind, und
- **dass** die Reinigungsdüsen (46) in die Räumerplatten (50) integriert oder nahe zu diesen angebracht sind.

2. Schlitzwandfräse nach Anspruch 1,
**dadurch gekennzeichnet,**
**dass** zwei Paare von Fräsrädern (14, 15) vorgesehen sind und
**dass** die Zuführ- und/oder Abführeinrichtung (30) in einer Mitte zwischen den beiden Fräsrädern (14, 15) angeordnet ist.

3. Schlitzwandfräse nach Anspruch 1 oder 2,
**dadurch gekennzeichnet,**
**dass** die Reinigungsdüsen (46) verstellbar gelagert sind.

4. Schlitzwandfräse nach einem der Ansprüche 1 bis 3,
**dadurch gekennzeichnet,**
**dass** die Reinigungsvorrichtung (40) Düsenschienen (42) aufweist, wobei jeweils eine Düsenschiene (42) entlang des Außenumfangs von jedem Fräsrad (14, 15) angeordnet ist und etwa parallel zur Drehachse des Fräsrades (14, 15) verläuft.

5. Schlitzwandfräse nach Anspruch 4,
**dadurch gekennzeichnet,**
**dass** an der Düsenschiene (42) stabförmige Reinigungsdüsen (42) angebracht sind,
**dass** die Fräszähne (20) an einem Fräsrad (14, 15) in ringförmigen Fräszahnreihen (22) angeordnet sind, welche unter Ausbildung von ringförmigen Zwischenräumen (24) zueinander axial beabstandet sind, und
**dass** die stabförmigen Reinigungsdüsen (46) in die ringförmigen Zwischenräume (24) hineinragen.

6. Schlitzwandfräse nach einem der Ansprüche 4 oder 5,
**dadurch gekennzeichnet,**
**dass** die Düsenschienen (42) über Zuleitungen (44) mit mindestens einer Einspritzpumpe verbunden sind, mit welcher das Reinigungsfluid unter Druck einspritzbar ist.

7. Schlitzwandfräse nach Anspruch 6,
**dadurch gekennzeichnet,**
**dass** eine Steuereinrichtung vorgesehen ist, mit welcher der Einspritzdruck und/oder eine Einspritzmenge des Reinigungsfluides einstellbar ist.

8. Schlitzwandfräse nach einem der Ansprüche 1 bis 7,
**dadurch gekennzeichnet,**
**dass** das Reinigungsfluid der Fräsflüssigkeit entspricht.

9. Schlitzwandfräse nach einem der Ansprüche 1 bis 8,
**dadurch gekennzeichnet,**
**dass** die Zuführeinrichtung (30) eine Zuführpumpe zum Zuführen der Fräsflüssigkeit aufweist, wobei die Fräsflüssigkeit und das Reinigungsfluid mit den Fräsrädern (14, 15) im Frässchlitz mit abgefrästem Bodenmaterial zu einer aushärtbaren Suspension vermischt werden.

10. Schlitzwandfräse nach einem der Ansprüche 1 bis 9,
**dadurch gekennzeichnet,**
**dass** die Abführeinrichtung (30) eine Absaugpumpe aufweist, mit welcher Fräsflüssigkeit mit dem Reinigungsfluid und abgefrästem Bodenmaterial aus dem Frässchlitz abgesaugt wird.

11. Schlitzwandfräse nach einem der Ansprüche 1 bis 10,
**dadurch gekennzeichnet,**
**dass** an einem oberen Ende des Fräsrahmens (12) ein Seil oder eine Stange angebracht ist, mit welcher die Schlitzwandfräse (10) an einem Trägergerät aufgehängt und vertikal verstellbar ist.

12. Verfahren zum Fräsen eines Frässchlitzes im Boden mit einer Schlitzwandfräse nach einem der Ansprüche 1 bis 11,
wobei die Fräsräder (14, 15) drehend angetrieben werden und die Schlitzwandfräse (10) in den Boden abgeteuft und Bodenmaterial abgefräst wird, wobei der Frässchlitz im Boden erstellt wird, und
dass beim Fräsen über eine Reinigungsvorrichtung (40) ein Reinigungsfluid auf den Außenumfang der Fräsräder (14, 15) gespritzt wird, wobei an den Fräsrädern (14, 15) anhaftendes Bodenmaterial gelöst wird,
**dadurch gekennzeichnet,**
**dass** anhaftendes Bodenmaterial von der Fräsrädern (14, 15) durch Räumerplatten (50) abgestriffen wird, welche am Fräsrahmen (12) angeordnet sind, und dass das Reinigungsfluid auf den Außenumfang der Fräsräder (14, 15) mittels Reinigungsdüsen (46) gespritzt wird, welche in die Räumerplatten (50) integriert oder nahe zu diesen angebracht sind.

## Claims

1. Trench cutter for producing a cut trench in the soil having
- a cutter frame (12),
- at least one pair of cutting wheels (14, 15) which are supported and driven in a rotatable manner on a lower end of the cutter frame (12), wherein each cutting wheel (14, 15) has a plurality of cutting teeth (20) along its outer circumference, and
- a supply and/or discharge means (30) for supplying or discharging a cutting liquid to or from the cut trench in the region of the cutting wheels (14, 15),
- wherein spaced from the supply and/or discharge means (30) a cleaning device (40) is provided for cleaning the cutting wheels (14, 15) during the cutting operation with a cleaning fluid and
- wherein the cleaning device (40) has a plurality of cleaning nozzles (46) which are directed onto the outer circumference of at least one cutting wheel (14, 15) and designed to inject the cleaning fluid to loosen adhering soil material,
**characterized in that**
- on the cutter frame (12) reamer plates (50) are arranged for scraping off adhering soil material from the cutting wheels (14, 15), and
- **in that** the cleaning nozzles (46) are integrated into the reamer plates (50) or fixed close thereto.

2. Trench cutter according to claim 1,
**characterized in that**
two pairs of cutting wheels (14, 15) are provided and
**in that** the supply and/or discharge means (30) is arranged in a center between the two cutting wheels (14, 15).

3. Trench cutter according to claim 1 or 2,
**characterized in that**
the cleaning nozzles (46) are supported in an adjustable manner.

4. Trench cutter according to any one of claims 1 to 3,
**characterized in that**
the cleaning device (40) has nozzle rails (42), wherein one nozzle rail (42) is in each case arranged along the outer circumference of each cutting wheel (14, 15) and runs approximately parallel to the axis of rotation of the cutting wheel (14, 15).

5. Trench cutter according to claim 4,
**characterized in that**
on the nozzle rail (42) bar-shaped cleaning nozzles (46) are fixed,
**in that** the cutting teeth (20) on a cutting wheel (14, 15) are arranged in annular cutting tooth rows (22) which, by forming annular spaces (24), are spaced axially from each other, and
**in that** the bar-shaped cleaning nozzles (46) protrude into the annular spaces (24).

6. Trench cutter according to any one of claims 4 or 5,
**characterized in that**
the nozzle rails (42) are connected via supply lines (44) to at least one injection pump, with which the cleaning fluid can be injected under pressure.

7. Trench cutter according to claim 6,
**characterized in that**
a control means is provided, with which the injection pressure and/or an injection quantity of the cleaning fluid can be set.

8. Trench cutter according to any one of claims 1 to 7,
**characterized in that**
the cleaning fluid corresponds to the cutting liquid.

9. Trench cutter according to any one of claims 1 to 8,
**characterized in that**
the supply means (30) has a supply pump for supplying the cutting liquid, wherein by way of the cutting wheels (14, 15) the cutting liquid and the cleaning fluid are mixed in the cut trench with cut-off soil material to a hardenable suspension.

10. Trench cutter according to any one of claims 1 to 9,
**characterized in that**
the discharge means (30) has a suction pump, with which cutting liquid, together with the cleaning fluid and cut-off soil material, is sucked out of the cut trench.

11. Trench cutter according to any one of claims 1 to 10,
**characterized in that**
on an upper end of the cutter frame (12) a rope or a rod is fixed, with which the trench cutter (10) is suspended and vertically adjustable on a carrier implement.

12. Method for cutting a cut trench in the soil with a trench cutter according to any one of claims 1 to 11,
wherein the cutting wheels (14, 15) are driven in a rotating manner and the trench cutter (10) is sunk into the soil and soil material is cut off, wherein the cut trench is produced in the soil, and
during cutting a cleaning fluid is sprayed via a cleaning device (40) onto the outer circumference of the cutting wheels (14, 15), wherein soil material adhering to the cutting wheels (14, 15) is loosened,
**characterized in that**
adhering soil material is scraped off from the cutting wheels (14, 15) by reamer plates (50) which are arranged on the cutter frame (12), and
**in that** the cleaning fluid is sprayed onto the outer circumference of the cutting wheels (14, 15) by means of cleaning nozzles (46) which are integrated into the reamer plates (50) or fixed close thereto.

## Revendications

1. Fraise pour parois moulées servant à pratiquer une entaille de fraisage dans le sol comportant :
- un cadre de fraise (12),
- au moins une paire de roues de fraisage (14, 15) qui sont logées et entraînées de manière à pouvoir tourner au niveau d'une extrémité inférieure du cadre de fraise (12), dans laquelle chaque roue de fraisage (14, 15) présente le long de sa périphérie extérieure une pluralité de dents de fraisage (20), et
- un dispositif d'alimentation et/ou d'évacuation (30) pour l'alimentation, respectivement l'évacuation, d'un liquide de fraisage dans, respectivement hors, de l'entaille de fraisage dans la zone des roues de fraisage (14, 15),
- dans laquelle à distance du dispositif d'alimentation et/ou d'évacuation (30) un dispositif de nettoyage (40) est prévu pour le nettoyage des roues de fraisage (14, 15) dans le mode de fraisage avec un fluide de nettoyage et
- dans laquelle le dispositif de nettoyage (40) présente une pluralité de buses de nettoyage (46) qui sont dirigées sur la périphérie extérieure d'au moins une roue de fraisage (14, 15) et sont réalisées pour l'injection du fluide de nettoyage pour le détachage de matériau de sol qui adhère,
**caractérisée en ce que**
- des plaques d'alésoir (50) sont agencées au niveau du cadre de fraise (12) pour enlever des roues de fraisage (14, 15) du matériau de sol qui adhère, et
- **en ce que** les buses de nettoyage (46) sont intégrées dans les plaques d'alésoir (50) ou sont montées près de celles-ci.

2. Fraise pour parois moulées selon la revendication 1,
**caractérisée en ce que**
deux paires de roues de fraisage (14 ,15) sont prévues et
**en ce que** le dispositif d'alimentation et/ou d'évacuation (30) est agencé au milieu entre les deux roues de fraisage (14, 15).

3. Fraise pour parois moulées selon la revendication 1 ou 2,
**caractérisée en ce que**
les buses de nettoyage (46) sont montées de manière réglable.

4. Fraise pour parois moulées selon l'une des revendications 1 à 3,
**caractérisée en ce que**
le dispositif de nettoyage (40) présente des rails de buse (42), dans laquelle un rail de buse (42) est agencé à chaque fois le long de la périphérie extérieure de chaque roue de fraisage (14, 15) et s'étend à peu près parallèlement à l'axe de rotation de la roue de fraisage (14, 15).

5. Fraise pour parois moulées selon la revendication 4,
**caractérisée en ce que**
des buses de nettoyage (42) en forme de barre sont montées au niveau du rail de buse (42),
**en ce que** les dents de fraisage (20) sont agencées au niveau d'une roue de fraisage (14, 15) dans des rangées de dent de fraisage (22) annulaires qui sont espacées axialement les unes par rapport aux autres par réalisation d'espaces intermédiaires (24) annulaires, et
**en ce que** les buses de nettoyage (46) en forme de barre pénètrent dans les espaces intermédiaires (24) annulaires.

6. Fraise pour parois moulées selon l'une des revendications 4 ou 5,
**caractérisée en ce que**
les rails de buse (42) sont reliés par des conduites d'amenée (44) à au moins une pompe d'injection, avec laquelle le fluide de nettoyage peut être injecté sous pression.

7. Fraise pour parois moulées selon la revendication 6,
**caractérisée en ce que**
un dispositif de commande est prévu, avec lequel la pression d'injection et/ou une quantité d'injection du fluide de nettoyage peut être réglée.

8. Fraise pour parois moulées selon l'une des revendications 1 à 7,
**caractérisée en ce que**
le fluide de nettoyage correspond au liquide de fraisage.

9. Fraise pour parois moulées selon l'une des revendications 1 à 8,
**caractérisée en ce que**
le dispositif d'alimentation (30) présente une pompe d'alimentation pour l'alimentation du liquide de fraisage, dans laquelle le liquide de fraisage et le fluide de nettoyage sont mélangés en une suspension durcissable avec les roues de fraisage (14, 15) dans l'entaille de fraisage avec du matériau de sol fraisé.

10. Fraise pour parois moulées selon l'une des revendications 1 à 9,
**caractérisée en ce que**
le dispositif d'évacuation (30) présente une pompe d'aspiration, avec laquelle du liquide de fraisage est aspiré avec le fluide de nettoyage et du matériau de sol fraisé hors de l'entaille de fraisage.

11. Fraise pour parois moulées selon l'une des revendications 1 à 10,
**caractérisée en ce que**
un câble ou une tringle est monté(e) au niveau d'une extrémité supérieure du cadre de fraise (12), avec lequel ou laquelle la fraise de paroi de fente (10) est suspendue à un appareil de support et est réglable verticalement.

12. Procédé de fraisage d'une entaille de fraisage dans le sol avec une fraise pour parois moulées selon l'une des revendications 1 à 11,
dans lequel les roues de fraisage (14, 15) sont entraînées en rotation et la fraise pour parois moulées (10) est enfouie dans le sol et du matériau de sol est fraisé, dans lequel l'entaille de fraisage est pratiquée dans le sol, et
en ce que lors du fraisage un fluide de nettoyage est pulvérisé par un dispositif de nettoyage (40) sur la périphérie extérieure des roues de fraisage (14, 15), dans lequel du matériau de sol qui adhère aux roues de fraisage (14, 15) est détaché,
**caractérisé en ce que**
du matériau de sol qui adhère est enlevé par les roues de fraisage (14, 15) par des plaques d'alésoir (50) qui sont agencées au niveau du cadre de fraise (12), et
**en ce que** le fluide de nettoyage est pulvérisé sur la périphérie extérieure des roues de fraisage (14, 15) au moyen de buses de nettoyage (46) qui sont intégrées dans les plaques d'alésoir (50) ou sont montées près de celles-ci.
